# FASCICULE DE BREVET EUROPEEN

(11) **EP 0 432 067 B1**
(45) Date de publication et mention de la délivrance du brevet: **20.01.1993**
(21) Numéro de dépôt: 90430022.5
(22) Date de dépôt: 07.11.1990
(51) Int. Cl.: E01F 13/00

(54) **Borne autonome à hauteur variable**
Autonomer Sperrpfosten variabler Höhe
Autonomic bollard with variable height

(30) Priorité: 08.11.1989 FR 8914762
(43) Date de publication de la demande: 12.06.1991
(73) Titulaire: 5 THESE INDUSTRIE S.A., F-30400 Villeneuve les Avignon (FR)
(72) Inventeur: Clapier, Georges, F-84740 Velleron (FR); Arlandis, Yves, F-84440 Robion (FR); Alamelle, Jean-Marie, F-84300 Cavaillon (FR); Belaval, Jean-Michel, F-83170 Brignoles (FR)
(74) Mandataire: Dupuis-Latour, Dominique

(56) Documents cités:
- DE-U- 7 828 325
- FR-A- 1 401 359
- FR-A- 2 371 548
- FR-A- 2 621 625
- US-A- 4 003 161

## Description

La présente invention a pour objet une borne autonome à hauteur variable.

Le secteur technique de l'invention est celui du matériel urbain équipant les aires publiques ou privées, livrées ou non à la circulation automobile.

On connaît des bornes ou poteaux qui sont placés par exemple sur les aires de stationnement des véhicules en vue de réserver leur emplacement.

Une borne à hauteur variable fonctionnant de façon autonome a déjà été décrite dans le brevet FR. A. 2.621.625. Selon ce brevet, la borne est escamotable et peut être immobilisée en position sortie à différentes hauteurs.

Pour autoriser le positionnement de la partie escamotable à la hauteur choisie, la borne comporte un dispositif de verrouillage comprenant un arbre parallèle à l'axe de la borne et comportant des cames à deux positions, qui coopèrent dans une première position verrouillée, avec une chape fixée à la partie escamotable de la borne ou qui, dans une deuxième position, s'efface sur le côté pour permettre le déplacement de ladite partie.

Ce dispositif est manoeuvré au moyen d'une clé et pour verrouiller ou déverrouiller la partie escamotable, on doit positivement agir sur la clé dans un sens ou dans l'autre.

D'autres bornes ou poteaux destinés à la même application ou à une application semblable, sont également connus comme constituant l'Etat de la Technique pour avoir été décrits dans des brevets antérieurs.

- Le brevet FR. A. 1.401.359 décrit un obstacle amovible pour fermer un emplacement de véhicule.

Un tel dispositif comporte un levier pivotant pour immobiliser l'obstacle en position de réservation ou pour le retirer de son support, lequel levier est monté pivotant et coopère avec des moyens de verrouillage/déverrouillage commandés par une clé.

Un ressort agit sur le levier et tend à le mettre dans sa position verrouillée lorsqu'on a manoeuvré la clé.

- Le brevet FR. A. 2.371.548 décrit une barrière à hauteur fixe amovible comportant un levier pivotant soumis à l'action d'un ressort pour le déverrouillage en coopération avec une serrure.

Le verrouillage et le déverrouillage sont obtenus au moyen d'une clé.

- Le brevet U.S. A. 4.003.161 décrit une barrière mécanique escamotable comportant un levier pivotant pour verrouiller la partie escamotable en position sortie, suivant plusieurs positions ou le déverrouiller en vue de son effacement, le verrouillage/déverrouillage étant obtenu au moyen d'une clé.

Comme pour le premier brevet français cité en tête, les dispositifs selon ces trois documents nécessitent que l'on agisse positivement sur la clé dans un sens ou dans l'autre, pour les verrouiller en position haute de sortie ou les déverrouiller en position basse effacée ou en vue de leur retrait.

- Le Modèle d'utilité DE. U. 7.828.325 décrit une barrière pivotante pour être mise parallèlement au sol, dans une position effacée et dans une position verticale de barrage, comportant un levier pivotant pour déverrouiller la barrière en position verticale sous l'action d'un ressort. Le déverrouillage est commandé par une clé.

La présente invention vise à apporter des perfectionnements aux bornes connues, notamment à celles escamotables susceptibles d'être mises dans une position haute de barrage et dans une position basse escamotée dans le sol.

Un objectif de la présente invention est de pourvoir une borne escamotable d'un dispositif ne nécessitant qu'une seule intervention, au moyen d'une clé, pour déverrouiller l'ensemble, soit en position haute de barrage, soit en position effacée, le verrouillage dans la position opposée à l'une ou l'autre position haute ou basse se faisant automatiquement par encliquetage, le terme encliquetage ayant été choisi du fait qu'il évoque le mieux le fonctionnement du système, par analogie à celui de la roue à cliquet.

Un autre objectif de l'invention est de fournir un système fiable, évitant l'oubli ou la perte de la clé, celle-ci restant prisonnière du verrou tant que l'opérateur n'a pas replacé l'équipage mobile dans la position souhaitée, généralement la position haute d'interdiction.

Un autre objectif de l'invention est de fournir un système monobloc facile à installer, à démonter, robuste et insensible à l'eau, au gel, à la poussière, et plus généralement minimisant les effets du vandalisme.

Un autre objectif de l'invention est de fournir un système de verrouillage manoeuvrable à l'aide d'une clé, non conventionnelle hiérarchisée, certaines clés permettant la manoeuvre de l'ensemble des équipages mobiles d'une zone ou d'une ville, d'autres ne permettant que la manoeuvre d'un nombre limité d'appareils, voire d'un seul.

Enfin un autre objectif de l'invention est de fournir un système simple, d'un prix de revient compatible avec le secteur d'utilisation.

Ces objectifs sont atteints par la borne autonome à hauteur variable selon l'invention, comprenant un équipage mobile verticalement auquel est fixé une borne et coopérant avec un bâti fixé à un caisson, dont la remontée est assurée par un mécanisme tel qu'un vérin en appui sur le fond du caisson et relié audit équipage mobile et comprenant en outre, des dispositifs de verrouillage et de blocage en position haute ou basse dudit équipage mobile et de sa borne, manoeuvrés par une clé coopérant avec un verrou, caractérisée en ce que ledit dispositif de blocage se compose d'un ensemble comprenant un basculeur central et deux leviers de blocage, montés pivotants de part et d'autre dudit basculeur central, cet ensemble étant situé sur le côté dudit équipage mobile et s'étendant dans le sens de la hauteur du bâti, en ce que les extrémités dudit basculeur sont au contact d'une des extrémités de chaque levier pivotant et en ce que les autres extrémités desdits leviers sont soumises à l'action de ressorts en appui sur le bâti et tendent à repousser lesdits leviers pour que, dans une position inclinée du basculeur communiquée en manoeuvrant ladite clé, l'un ou l'autre des leviers soit mis en position de blocage haute ou basse, lesdits leviers venant alternativement s'encliqueter sur ledit équipage mobile en vue de son immobilisation momentanée et corrélativement celle de la borne, dans une position haute ou basse.

L'équipage mobile se compose d'une plaque circulaire à laquelle est fixée la borne et à laquelle sont en outre fixés deux supports s'étendant vers le bas et comportant des coulisseaux, qui coopèrent avec des glissières parallèles auxdits supports et fixées audit caisson. Dans un mode de réalisation, ledit ensemble basculeur/leviers est monté dans un profilé en U situé à 90° desdites glissières.

Les glissières sont des profilés d'une section droite en U, dont la partie ouverte est située du côté de l'équipage mobile.

Dans un autre mode de réalisation, ledit ensemble basculeur/leviers est monté dans un desdits profilés constituant les glissières. Lesdits ressorts sont des ressorts de compression, chacun étant en partie engagé, d'une part, dans une alvéole dudit profilé et, d'autre part, dans un logement réservé à l'une des extrémités des leviers. Les autres extrémités desdits leviers comportant des faces inclinées, convergeant sur un point imaginaire situé du côté de l'équipage mobile, lesquelles faces inclinées des leviers coopérant avec les extrémités à faces inclinées du basculeur, lesquelles convergent ainsi du côté de l'équipage mobile sur un point situé sur une ligne passant par le centre de l'axe, auquel est fixé le basculeur et perpendiculaire à celui-ci, de telle sorte que simultanément au pivotement du basculeur, dans un sens ou dans l'autre et sous l'effet des ressorts, un des leviers se place en position de blocage, alors que l'autre se place en position effacée à l'intérieur du profilé.

Le pivotement du basculeur dans un sens ou dans l'autre, est commandé par une clé, laquelle clé coopère avec un verrou, situé à la partie supérieure dudit profilé, dans laquelle est monté l'ensemble basculeur/leviers, lequel verrou est fixé à l'extrémité d'un axe monté tournant sur des paliers, fixés audit profilé. Ledit axe comporte, à son autre extrémité, un cylindre comportant un ergot excentré, engagé dans une cavité réservée à l'extrémité libre d'un bras, fixé à l'axe du basculeur.

Ladite cavité est d'une section droite rectangulaire, et ledit ergot comporte, à son extrémité un galet sphérique qui coopère avec ladite cavité.

Ledit profilé, dans lequel est monté l'ensemble basculeur/leviers, comporte à sa partie supérieure, une plaquette d'immobilisation de la clé, laquelle s'étend du côté du verrou à l'extérieur du profilé. La clé comporte une rainure périphérique et au-dessous de celle-ci, un méplat autorisant la mise en place de la clé sur le verrou, laquelle échappe lors de cette manoeuvre, à l'emprise de ladite plaquette. Ladite plaquette se place ensuite dans la rainure, après que la clé ait été manoeuvrée en rotation pour agir sur l'ensemble basculeur/leviers, en vue de bloquer l'équipage mobile et la borne en position escamotée.

Dans un mode de réalisation, le verrou est fixé à l'extrémité supérieure de l'axe et comporte un corps cylindrique monté tournant dans une bague fixée audit profilé en U, lequel corps est prolongé par un bout d'arbre emmanché forcé dans une tête, comportant à sa partie supérieure, un ergot excentré. Ladite bague fixe et ladite tête comportent à leur périphérie, des alésages, situés sur un cercle de même diamètre, dans lesquels alésages sont disposées des broches : une première série de broches placées dans les alésages de la bague fixe et en appui sur des ressorts disposés dans le fond desdits alésages, et qui tendent à repousser les broches dans les alésages de la tête, à travers le plan de jonction de la bague et de la tête, et une deuxième série de broches disposées dans les alésages de la tête et mises au contact desdites broches de la bague fixe, lesquelles broches émergent à la périphérie de la tête.

Les alésages de la tête sont partiellement borgnes, de telle sorte que les broches sont en appui sur le fond des alésages sous l'action des autres broches de la bague fixe repoussées par lesdits ressorts.

Ladite clé comporte un alésage de diamètre et de profondeur sensiblement égaux au diamètre et à la hauteur de la partie cylindrique de la tête, et dans le fond duquel alésage est réservé un logement cylindrique excentré, destiné à recevoir l'ergot excentré de ladite tête. La clé comporte en outre à sa périphérie, des encoches destinées à venir au contact des broches visibles, pour les repousser en exerçant une pression verticale et comprimer lesdits ressorts afin de mettre les faces en contact de toutes les broches desdites séries de broches dans le plan de jonction de la bague et de la tête et obtenir, en manoeuvrant la clé, la rotation de l'axe qui commande le pivotement du basculeur.

Lesdites encoches sont d'un contour rectangulaire, de hauteurs différentes, en fonction de la longueur desdites broches de la tête et encadrent étroitement les broches, lesquelles sont cylindriques.

L'invention est exposée ci-après plus en détail à l'aide des dessins, représentant seulement un mode de réalisation préférentiel, donné à titre d'exemple non limitatif sur lesquels :
- la figure 1 représente en coupe le système avec immobilisation de l'équipage mobile en position basse.
- la figure 2 représente en coupe, le système lorsque l'équipage mobile est en position haute.
- la figure 3 représente, en élévation, le dispositif de manoeuvre des leviers à l'aide d'une clé.
- la figure 4 représente le détail de l'excentrique de manoeuvre du basculeur et des leviers.
- la figure 5a représente un autre exemple de réalisation d'un verrou de sécurité équipant le dispositif selon l'invention.
- la figure 5b représente une clé pour manoeuvrer le levier de la figure 5a.
- les figures 6a et 6b illustrent, dans un mode de réalisation, une borne escamotable équipée du dispositif selon la présente invention.

Le dispositif selon l'invention comporte un équipage mobile 40, monté coulissant sur un bâti 1 vertical, comprenant deux glissières 1₁/1₂ parallèles entre elles, et par exemple, d'une section droite en U, lesquelles sont boulonnées sur le caisson fixe 2 du dispositif par l'intermédiaire de deux plaques de fixation telles que 1b. Lesdites glissières 1₁/1₂ sont situées dans un même plan vertical parallèle à la direction du véhicule et s'étendent sur la quasi hauteur du caisson 2.

Dans une desdites glissières 1₁, et dans un mode de réalisation, sont montés mobiles en rotation deux leviers de blocage 3 et 4, commandés par un basculeur central 5. Les axes de rotation respectifs 6/7/8 sont montés sur des paliers tels que celui référencé 9.

Les axes 6 et 7 sont sur une même ligne parallèle à la glissières 1₁ et sont rapprochés de sa partie ouverte par rapport à l'axe 8 qui lui, est légèrement en retrait.

Les leviers 3 et 4 sont d'une section droite rectangulaire, sont identiques et sont chanfreinés à 30° en 3a et 4a. Leurs faces biaises coopèrent avec les faces chanfreinées à 45° 5a et 5b du basculeur 5. Ainsi, une des extrémités desdits leviers comporte des faces inclinées 3a/4a convergeant sur un point imaginaire situé du côté de l'équipage mobile 40, lesquelles faces inclinées 3a/4a des leviers coopérant avec les extrémités à faces inclinées 5a/5b du basculeur 5, lesquelles convergent aussi du côté de l'équipage mobile 40 sur un point situé sur une ligne passant par le centre de l'axe 8 auquel est fixé le basculeur, et perpendiculaire à celui-ci. Les leviers 3 et 4 comportent, chacun, à l'opposé desdites faces chanfreinées, un logement cylindrique 3b/4b recevant un ressort hélicoïdal respectivement 10 et 11, s'appuyant dans une alvéole 12/13 réservée dans le fond de la glissière 1₁.

A sa partie supérieure, la glissière 1₁ est obturée par un embout la recevant une plaquette 25 d'immobilisation de la clé, laquelle plaquette est démontable. L'axe 8 dépasse latéralement de la glissière 1₁ en 8a. Il est emmanché et soudé à un bras 14, de forme parallélépipédique.

Ledit bras 14 comporte une cavité 14a également de forme parallélépipédique et débouchant à l'extérieur à sa partie supérieure et sur la face voisine de la glissière 1₁.

Un ensemble d'axes à excentrique 15, parallèle au bâti 1 constitué par lesdites glissières 1₁/1₂ comprend un axe 16 proprement dit, sur lequel est soudé un cylindre 17, muni d'un ergot excentré 18, portant un galet sphérique 19. Ledit galet 19 collabore avec les faces intérieures latérales de l'encoche 14a (figure 4).

L'ensemble est fixé à la glissière 1₁ par l'intermédiaire, d'une part d'un palier inférieur 20, comportant des coussinets 21 et une rondelle 22, bloquée par une goupille mécanindus, et d'autre part, d'un palier supérieur 23 recevant le cylindre interchangeable 24 ou verrou, lequel est fixé au moyen d'une goupille sur l'axe 16.

Dans une première forme de réalisation, le cylindre 24 comporte une tête 26 multipans comprenant, par exemple trois, quatre, cinq ou six pans destinés à recevoir la clé femelle 30, comportant un nombre de pans en creux correspondant à celui de la tête 26.

La clé porte une rainure périphérique 31 qui coopère avec ladite plaquette 25 d'immobilisation de la clé 30, laquelle plaquette est fixée à la partie supérieure de la glissière 1₁ et s'étend à l'extérieur de celle-ci du côté du verrou 24.

Ladite clé 30 comporte au-dessous de ladite rainure 31, un méplat 30a qui autorise l'introduction de la clé à fond, malgré la présence de ladite plaquette 25 qui dépasse de la glissière 1₁.

L'équipage mobile 40 comporte à sa partie supérieure une plaque circulaire 40₁ sur la face supérieure de laquelle est fixée la borne 41, ainsi que deux supports 40₂ tubulaires, d'une section droite en U, fixés à sa partie inférieure et s'étendant vers le bas. Lesdits supports sont parallèles entre eux et auxdites glissières 1₁/1₂. Les supports 40₂ sont reliés à leur extrémité inférieure par deux traverses 40₃, fixées de part et d'autre pour ménager un passage à la tige du vérin 42. L'équipage comporte, en outre, des coulisseaux montés deux à deux sur chacun des supports 40₂, lesquels coopèrent avec lesdites glissières 1₁/1₂ pour guider l'ensemble équipage mobile/borne 40/41.

Dans un autre mode de réalisation, le dispositif comporte, en outre, un profilé en U 1₃ (figure 2) disposé à 90° des glissières 1₁/1₂ parallèlement à celles-ci. Ce profilé 1₃ est ainsi situé dans un plan perpendiculaire au plan dans lequel sont situées les glissières 1₁/1₂ et est boulonné comme ces dernières sur ledit caisson fixe 2 par l'intermédiaire de deux plaques de fixation 1b.

Dans ce profilé 1₃ est monté un ensemble basculeur 5/leviers 3/4 de la même façon, tel que cela est décrit en référence à la figure 1, relative à la glissière 1₁. Ledit profilé comporte, comme ladite glissière, une plaquette d'arrêt 25 à sa partie supérieure.

Dans le but d'alléger la description, on ne décrira pas en détail les composants dudit ensemble basculeur/leviers, lesquels sont identiques dans les deux formes de réalisation et coopèrent de la même façon, en vue de réaliser le même résultat.

Le fonctionnement du dispositif selon l'invention est le suivant:
L'équipage mobile 40 étant en position haute (figure 2 et figure 6a), la rotation de la clé 30 (flèche R) entraîne celle du galet excentré 19 dans son encoche 14a. Ladite rotation fait tourner le bras 14 dans le sens de la flèche S (figure 4). Le basculeur 5 oscille également dans le sens S (figure 1).

Le contact 5k entre les faces coopérantes 5a et 3a du basculeur 5 et du levier de blocage 3, articulés respectivement autour des axes 8 et 6, fait pivoter le levier supérieur 3 dans le sens de la flèche T comprimant ainsi le ressort 10. L'équipage mobile 40 est libéré et peut descendre.

A titre d'exemple, on a représenté aux figures 6a et 6b, un dispositif escamotable tel qu'une borne d'interdiction cylindrique 41, mobile verticalement grâce à un mécanisme 42, par exemple constitué par un vérin à gaz.

La rotation de la clé 30 a donc libéré le lever 3. La clé est alors prisonnière grâce à la plaquette 25 (figure 3), qui coopère avec la rainure 31. La borne peut descendre par simple pression sur sa face supérieure (flèche Z) ou par action d'un mécanisme non représenté.

Le levier 4 est dans la position de blocage représentée aux figures 1 et 6b. L'équipage mobile 40, en fin de course descendante, frotte alors sur la face avant du levier 4 en position sortie, puis le fait pivoter dans le sens de la flèche W (figure 2), en comprimant le ressort 11.

En position extrême inférieure, la plaque 40₁ de l'équipage mobile 40 échappe à l'extrémité du levier 4 (figure 1). Il y a alors encliquetage automatique, le ressort en se décomprimant repousse le levier 4 dans le sens de la flèche U. L'équipage mobile 40 est bloqué en position basse. La rotation en sens inverse de la clé fait tourner le basculeur dans le sens S′ (figure 2), le levier 4 tourne dans le sens W, libérant l'équipage 40 et comprimant le ressort 11. L'équipage peut remonter dans le sens de la flèche Y sous l'effet du mécanisme 42. Vers la fin de la course haute, l'équipage 40 arrive en 40a (figure 2). Il y a encliquetage automatique (position 40h), le levier 3, sous l'action du ressort 10 (flèche V), bloque l'équipage en position haute. La clé échappant à l'emprise de la plaquette 25 peut alors être récupérée par l'usager.

Dans une autre forme de réalisation, le moyen de manoeuvre de l'axe 16 est constitué (figure 5a) par un verrou 50 manoeuvré par une clé à pipe 70 (figure 5b). Le verrou 50 est d'une forme générale cylindrique et comprend essentiellement une bague 51, immobilisée en rotation par un plat 80 fixé à la glissière 1₁ ou au profilé 1₃. La bague 51 comporte un alésage 52 recevant un axe mobile 61 goupillé sur l'axe 16 et comportant un corps cylindrique 62.

Des alésages périphériques 53, parallèles à l'axe longitudinal du verrou 50, par exemple aux nombres de trois, quatre ou cinq, reçoivent une première série de broches cylindriques 54, de longueur différente, poussées par le haut par des ressorts 55. Une tête 56 comprend un alésage central 57 et est percée de plusieurs alésages périphériques 58 partiellement borgnes en 56b, également parallèles à l'axe longitudinal dudit verrou, lesquels sont situés sur un cercle de diamètre identique à celui des alésages 53, et reçoivent une deuxième série de broches cylindriques 59. Ces broches 59, de longueur différente, débouchent partiellement à l'extérieur de la tête 56, laquelle comporte en partie haute une partie cylindrique 56a de diamètre réduit, lesdites broches 59 sont en butée en 56b sur ladite tête et sont visibles à la périphérie de la tête 56. Le dépassement visible J peut être variable d'une broche à l'autre ou d'un verrou a l'autre. La partie supérieure de la bague 56a reçoit un ergot excentré 60, emmanché forcé. Ledit corps 62 comporte un alésage 63 destiné à recevoir l'axe 16 décrit précédemment. Le corps 62 comporte, en outre, un axe 64 tournant dans l'alésage 52 prolongé par un bout d'arbre 65 de plus petit diamètre que l'axe 64 et emmanché forcé dans la tête 56. La clé 70 comprend essentiellement un corps 71 comportant un alésage 72 de diamètre correspondant à la partie 56a de la tête 56, lequel est d'une profondeur sensiblement égale à la hauteur de ladite partie 56a et comporte, dans son fond, un logement cylindrique excentré 73 pour recevoir l'ergot 60 lorsqu'on place la clé sur le verrou 50.

La clé 70 comporte, à sa périphérie, des encoches rectangulaires 74/74a...., de hauteur variable, laquelle peut être nulle pour l'une d'entre elles, et qui correspondent aux broches 59. Lesdites encoches 74/74a encadrent étroitement lesdites broches 59.

Le fonctionnement du dispositif est le suivant :
La mise en place de la clé 70 autour de la partie cylindrique 56a et l'introduction de l'ergot 60 permettent de positionner les encoches 74, 74a autour des broches visibles 59. Par simple pression dans le sens de la flèche Q, le contact des encoches 74 et des broches 59 provoque la descente de celles-ci. Les broches 59 poussent alors les broches antagonistes 54 en comprimant les ressorts 55. Les différentes pièces sont de dimensions telles qu'en fin de pression verticale, toutes les faces en contact des broches 59 et 54 soient dans le plan de jonction P, ce qui permet la rotation R de l'ensemble 56/61 par rapport à la bague fixe 51.

La clé 70 est alors prisonnière dans les mêmes conditions que celles énoncées lors de la description de la clé 30. Ladite 70 comporte ainsi une rainure périphérique 75 et un méplat 76 situé au-dessous de cette rainure. En jouant sur le nombre de broches, leur diamètre, leurs positions respectives et relatives, leur dépassement J, leur longueur, le diamètre et la position de l'ergot 60, on obtient un nombre suffisant de clés personnalisées. En modifiant la longueur des leviers de blocage 3 et 4 du côté des logements 3b et 4b dans lesquels sont disposés les ressorts 11/12, il est possible de modifier la course de l'équipage mobile.

## Revendications

1. Borne autonome à hauteur variable, comprenant un équipage mobile verticalement (40), auquel est fixée une borne (41), et coopérant avec un bâti (1), fixé à un caisson (2), dont la remontée est assurée par un mécanisme (42) tel qu'un vérin en appui dans le fond du caisson (2) et relié audit équipage mobile (40), et comprenant en outre, des dispositifs de verrouillage et de blocage en position haute ou basse dudit équipage mobile (40) et de sa borne (41). manoeuvrés par une clé (30/70) coopérant avec un verrou, caractérisée en ce que ledit dispositif de blocage se compose d'un ensemble comprenant un basculeur central (5) et deux leviers de blocage 3/4, montés pivotants de part et d'autre dudit basculeur central, cet ensemble étant situé sur le côté dudit équipage mobile (40) et s'étendant dans le sens de la hauteur du bâti (1), en ce que les extrémités (5a/5b) dudit basculeur (5) sont au contact d'une des extrémités (3a/4a) de chaque levier pivotant (3/4) et en ce que les autres extrémités (3b/4b) desdits leviers (3/4) sont soumises à l'action de ressorts (10/11) en appui sur le bâti (1) et tendant à repousser lesdits leviers (3/4) pour que dans une position inclinée du basculeur (5) communiquée en manoeuvrant ladite clé (30/70), l'un ou l'autre des leviers (3/4) soit mis en position de blocage haute ou basse, lesdits leviers (3/4) venant alternativement s'encliqueter sur ledit équipage mobile (40) en vue de son immobilisation momentanée et corrélativement celle de la borne (41), dans une position haute ou basse.

2. Borne selon la revendication 1, dont l'équipage mobile se compose d'une plaque circulaire (40₁) à laquelle est fixée la borne (41) et à laquelle sont en outre fixés deux supports (40₂) s'étendant vers le bas et comportant des coulisseaux, qui coopèrent avec des glissière (1₁/1₂) parallèles auxdits supports et fixées audit caisson (2), caractérisée en ce que ledit ensemble basculeur (5)/leviers (3/4) est monté dans un profilé en U (1₃) situé à 90° desdites glissières (1₁/1₂)

3. Borne selon l'une quelconque des revendications 1 et 2, caractérisée en ce que les glissières (1₁/1₂) sont des profilés d'une section droite en U, dont la partie ouverte est située du côté de l'équipage mobile (40).

4. Borne selon l'une quelconque des revendications 1 à 3, caractérisée en ce que ledit ensemble basculeur (5)/ leviers (3/4) est monté dans une desdites glissières en U (1₁).

5. Borne selon l'une quelconque des revendications 1 à 4, caractérisée en ce que lesdits ressorts (10/11) sont des ressorts de compression, chacun étant en partie engagé, d'une part dans une alvéole (12/13) dudit profilé en U (1₁/1₃) et, d'autre part, dans un logement (3b/4b) réservé à l'une des extrémités des leviers (3/4), les autres extrémités desdits leviers comportant des faces inclinées (3a/4a), convergeant sur un point imaginaire situé du côté de l'équipage mobile (40), lesquelles faces inclinées (3a/4a) des leviers coopérants avec les extrémités à faces inclinées (5a/5b) du basculeur (5), lesquelles convergent ainsi du côté de l'équipage mobile (40) sur un point situé sur une ligne passant par le centre de l'axe (8), auquel est fixé le basculeur et perpendiculaire à celui-ci, de telle sorte que simultanément au pivotement du basculeur 5, dans un sens ou dans l'autre et sous l'effet des ressorts (10/11) un des leviers (3/4) se place en position de blocage, alors que l'autre se place en position effacée à l'intérieur du profilé 1₃.

6. Borne selon l'une quelconque des revendications 1 à 5, dont le pivotement du basculeur (5) dans un sens ou dans l'autre, est commandé par une clé (30/70), caractérisée en ce que ladite clé coopère avec un verrou (24/50), situé à la partie supérieure du profilé (1₁/1₃), dans lequel est monté l'ensemble basculeur (5)/leviers (3/4), lequel verrou (24/50) est fixé à l'extrémité d'un axe (15/16) monté tournant sur des paliers (20/23), fixés audit profilé (1₁/1₃), lequel axe comporte, à son autre extrémité, un cylindre (17) comportant un ergot excentré (18), engagé dans une cavité (14a) réservée à l'extrémité libre d'un bras (14), fixé à l'axe (8) du basculeur (5).

7. Borne selon la revendication 6, caractérisée en ce que ladite cavité (14a) est d'une section droite rectangulaire, et que ledit ergot (18) comporte, à son extrémité un galet sphérique (19) qui coopère avec ladite cavité (14a).

8. Borne selon l'une quelconque des revendications 1 à 7, caractérisée en ce que le profilé (1₁/1₃) comporte, à sa partie supérieure, une plaquette (25) d'immobilisation de la clé (30/70), laquelle s'étend du côté du vérin (24) à l'extérieur du profilé (1₁/1) et en ce que la clé (30/70) comporte une rainure périphérique (31/75) et au-dessous de celle-ci, un méplat (30a/76) autorisant la mise en place de la clé (30/70) sur le verrou ou (24/50), laquelle échappe lors de cette manoeuvre, à l'emprise de ladite plaquette (25) et se place ensuite dans la rainure (31/75), après que la clé ait été manoeuvrée en rotation pour agir sur l'ensemble basculeur (5)/leviers (3/4), en vue de bloquer l'équipage mobile (40) et la borne (41) en position escamotée.

9. Borne selon l'une quelconque des revendications 1 à 8, caractérisée en ce que le verrou (50) est fixé à l'extrémité supérieure de l'axe (16) et comporte un corps cylindrique (62) monté tournant dans une bague (51), fixée audit profilé (1₁/1₃), lequel corps est prolongé par un bout d'arbre (65) emmanché forcé dans une tête (56), comportant à sa partie supérieure, un ergot excentré (60) et en ce que ladite bague fixe (51) et ladite tête (56) comportent a leur périphérie, des alésages (53/58), situés sur un cercle de même diamètre, dans lesquels alésages sont disposées des broches (54/59) : une première série de broches (54) placées dans les alésages (53) de la bague fixe et en appui sur des ressorts (55) disposés dans le fond des alésages (53), et qui tendent à repousser les broches (54) dans les alésages (58) de la tête (56), à travers le plan de jonction (P) de la bague (51) et de la tête (56), et une deuxième série de broches (59) disposées dans les alésages (58) de ladite tête et mises au contact desdites broches (53), lesquelles broches (59) émergent à la périphérie de la tête (56).

10. Borne selon la revendication 9, caractérisée en ce que les alésages (58) de la tête (56) sont partiellement borgnes en (56b), de telle sorte que les broches (59) sont en appui sur le fond (56b) des alésages (58) sous l'action des broches (53) repoussées par les ressorts (55).

11. Borne selon l'une quelconque des revendications 1 à 10, caractérisée en ce que ladite clé (70) comporte un alésage (72) de diamètre et de profondeur sensiblement égaux au diamètre et à la hauteur de la partie cylindrique (56a) de la tête (56), et dans le fond duquel alésage (72) est réservé un logement cylindrique excentré (73), destiné à recevoir l'ergot excentré (60) de la tête (56), laquelle clé comporte en outre à sa périphérie, des encoches (74/74a) destinées à venir au contact des broches visibles (59), pour les repousser en exerçant une pression verticale et comprimer lesdits ressorts (55) afin de mettre les faces en contact de toutes les broches (53/59) desdites séries de broches dans le plan de jonction de la bague (51) et de la tête (56) et obtenir, en manoeuvrant la clé (70), la rotation de l'axe (16) qui commande le pivotement du basculeur (5).

12. Borne selon l'une quelconque des revendications 10 et 11, caractérisée en ce que lesdites encoches (74/74a) sont d'un contour rectangulaire, de hauteurs différentes, en fonction de la longueur desdites broches (53/59) et encadrent étroitement les broches, lesquelles sont cylindriques.

## Patentansprüche

1. Ausfahrbarer Absperrpfosten, bestehend aus einer mit einem zylindrischen Pfosten (41) versehenen beweglichen Anordnung (40), welche mit einer innerhalb eines starren Behälters (2) angeordneten vertikalen Stange (1) zusammenarbeitet und bei welcher ein im Bodenbereich des starren Behälters (2) angeordneter Hubmechanimus (42) ein Ausfahren der beweglichen Anordnung (40) auslöst, wobei zusätzlich sowohl in der abgesenkten als auch ausgefahrenen Position der beweglichen Anordnung (40) und des zylindrischen Pfostens (41) Verriegelungselemente vorgesehen sind, welche mit Hilfe eines Schlüssels (30, 70) aktivierbar sind,
dadurch **gekennzeichnet,** daß die Verriegelung mit Hilfe eines mittig angeordneten Schwenkhebels (5) und zwei beidseitig von dem mittigen Schwenkhebel (5) angeordneten Verriegelungshebeln (3, 4) erfolgt, und daß diese Elemente (3-5) seitlich innerhalb der beweglichen Anordnung (40) angeordnet sind und sich über die Höhe der vertikalen Stange derart erstrecken, daß die Enden (5a,5b) des Schwenkhebels (5) mit den Enden (3a,4a) der Verriegelungshebel (3,4) in Eingriff stehen, während die anderen Enden (3b,4b) dieser Verriegelungshebel (3,4) unter dem Einfluß von sich an der vertikalen Stange abstützenden edern (10,11) stehen und dabei die verriegelungshebel (3,4) derart beaufschlagen, daß in einer durch den Schlüssel (30,70) hervorgerufenen geneigten Position des Schwenkhebels (5) der eine oder der andere der Verriegelungshebel (3,4) entweder in der oberen oder unteren Verriegelungsposition sich befindet, wobei diese Verriegelungshebel (3,4) abwechselnd mit der beweglichen Anordnung (40) in Eingriff gelangen, so daß der zylindrische Pfosten (41) entweder in der oberen oder unteren Position arretiert ist.

2. Absperrpfosten nach Anspruch 1, bei welcher die bewegliche Anordnung (40) eine kreisförmige scheibe (40₁) aufweist, an welcher nach oben hin der zylindrische Pfosten (41) und nach unten hin zwei Trägerstangen (40₂) befestigt sind, wobei letzere Gleitschuhe tragen, welche mit dem innerhalb des starren Behälters (2) befestigten Schienen (1₁,1₂) in Eingriff gelangen,
dadurch **gekennzeichnet,** daß die aus den Hebeln (3,5) bestehende Anordnung innerhalb eines um 90° gegenüber den Schienen (1₁,1₂) versetzt angeordneten U-förmigen Profils (1₃) angeordnet ist.

3. Absperrpfosten nach Anspruch 1 oder 2,
dadurch **gekennzeichnet,** daß die Schienen (1₁,1₂) in Form eines U-förmigen Profils ausgebildet sind, bei welchem der offene Teil sich in Richtung der beweglichen Anordnung (40) erstreckt.

4. Absperrpfosten nach einem der Ansprüche 1 bis 3,
dadurch **gekennzeichnet,** daß die aus den Hebeln (3,4) bestehende Anordnung innerhalb der einen U-förmigen Schiene (1₁) angeordnet ist.

5. Absperrpfosten nach einem der vorhergegangenen Ansprüche,
dadurch **gekennzeichnet,** daß die Federn (10,11) Druckfedern sind, welche sich auf der einen Seite innerhalb kreisförmiger Aussparungen (12,13) der U-förmigen Schienen (1₁,1₃) abstützen, während die anderen Enden innerhalb entsprechender zylindrischer Bohrungen (3b,4b) innerhalb der einen Enden der Verriegelungshebel (3,4) zu liegen gelangen, und daß die anderen Enden dieser Verriegelungshebel (3,4) mit Abschrägungen (3a,4a) versehen sind, die in einen gedachten Punkt auf der Seite der beweglichen Anordnung (40) zusammenlaufen, während die Abschrägungen (3a,4a) der Verriegelungshebel (3,4) mit entsprechenden Abschrägungen (5a,5b) am Ende des Schwenkhebels (5) in Eingriff gelangen und diese Abschrägungen (5a,5b) ebenfalls auf der Seite der beweglichen Anordnung (40) in einem gedachten Punkt zusammenlaufen, welcher auf einer Linie liegt, die durch den Mittelpunkt der den Schwenkhebel (5) tragenden welle (8) hindurchgeht, so daß bei einer Verschwenkung des Schwenkhebels (5) in der einen oder anderen Richtung und unter dem Einfluß der Druckfedern (10,11) einer der beiden Verriegelungshebel (3 oder 4) in eine Verriegelungsposition gelangt, während der andere Verriegelungshebel in das Innere des jeweiligen Profils (1₁,1₃) zurückgezogen ist.

6. Absperrpfosten nach einem der vorangegangenen Ansprüche, bei welchem die Verschwenkung des Schwenkhebels (5) in der einen oder anderen Richtung mit Hilfe eines Schlüssels 30/70) hervorgerufen wird,
dadurch **gekennzeichnet,** daß der Schlüssel auf ein zylindrisches Element (24,50) einwirkt, welches im oberen Bereich des der Aufnahme der Anordnung von Hebeln (3,5) dienenden Profils (1₁,1₃) angeordnet ist, so daß das zylindrische Element (24,50) am Ende einer Welle (15,16) angeordnet ist, welche drehbar innerhalb von an dem jeweiligen Profil (1₁,1₃) befestigten Lagern (20,23) gelagert ist, wobei die Welle (15,16) in ihrem anderen Ende ein zylindrisches Element (17) trägt, welches einen exzentrischen Zapfen (18) aufweist, der in eine innerhalb eines Schwenkhebels (14) angeordneten Aussparung (14a) eingreift und wobei der betreffende Schwenkhebel (14) auf der Welle (8) des Schwenkhebels (5) betestigt ist.

7. Absperrpfosten nach Anspruch 6,
dadurch **gekennzeichnet,** daß die Aussparung (14a) eine rechteckförmige Aussparung ist, und daß der exzentsrische Zapfen (18) an seinem Ende einen Kugelkopf (19) trägt, welcher in die Aussparung (14a) hineinragt.

8. Absperrpfosten nach einem der vorangegangenen Ansprüche,
dadurch **gekennzeichnet,** daß die Schiene (1₁,1₃) an ihrem oberen Ende ein der Festhaltung des Schlüssels (30,70) dienendes Plättchen (25) aufweist, welches sich auf der Seite des Zylinderselements (24) von dem Profil (1₁,1₃) nach außen erstreckt, und daß der Schlüssel (30,70) eine Ringnut (31,75) und unterhalb desselben eine Abflachung (30a,76) aufweist, welche das Einführen des Schlüssels (30,70) auf das Zylinderelement (24,50) gestattet, wobei jedoch bei einer Verdrehung des Zylinderelements (24,50) das Plättchen (25) innerhalb der Ringnut (31,75) zu liegen gelangt, nachdem der Schlüssel (30,70) derart verdreht wurde, um die aus den Hebeln (3,5) bestehende Anordnung zu verschwenken und die bewegliche Anordnung (40) mit dem zylindrischen Pfosten (41) in einer Endposition zu verriegeln.

9. Absperrpfosten nach einem der vorangegangenen Ansprüche, dadurch **gekennzeichnet,** daß das am Ende der Welle (16) vorgesehene Zylinderelement (50) einen zylindrischen Körper (62) aufweist, welcher drehbar innerhalb eines Ringes (51) gelagert ist, der an der jeweiligen Schiene (1₁,1₃) befestigt ist, ferner daß dieser zylindrische Körper nach oben hin einen Wellenansatz (65) trägt, welcher innerhalb eines Kopfteils (56) eingepreßt ist, der in seinem oberen Bereich einen exzentrischen Stift (60) trägt, und daß der unbewegliche Ring (51) und der Kopfteil (56) in ihrem Umfangsbereich entlang eines Kreises gleichen Durchmessers Bohrungen (53,58) aufweisen, innerhalb welcher Zylinderstifte (54,59) eingesetzt sind, wobei ein erster Satz von Stiften (54) in den Bohrungen (53) des starren Ringes (51) liegen und unter dem Einfluß von im Bodenbereich derselben vorgesehener Druckfedern (55) stehen, welche die Zylinderstifte (54) über die Verbindungsebene (P) des Ringes (51) und des Kopfteils (56) hinaus in die Bohrungen (58) des Kopfteils (54) drücken, während ein zweiter Satz von Zylinderstiften (59) in den Bohrungen (58) des Kopfteils (56) angeordnet ist und dabei in Berührung mit den Zylinderstiften (59) stehen, die aus dem Umfangsbereich des Kopfteils (56) herausragen.

10. Absperrpfosten nach Anspruch 9,
dadurch **gekennzeichnet,** daß die außermittigen Bohrungen (58) des Kopfteils (56) teilweise von einem Kragen (56b) überlappt sind, so daß die Zylinderstifte (59) unter dem Einfluß der von den Druckfedern (55) hochgedrückten Zylinderstiften (54) an dem Kragen (56b) der Bohrungen (58) einen Anschlag finden.

11. Absperrpfosten nach einem der vorangegangenen Ansprüche, dadurch **gekennzeichnet,** daß der Schlüssel (70) eine Bohrung (72) aufweist, deren Durchmesser und Tiefe im wesentlichen gleich dem Durchmesser und der Höhe des zylindrischen Bereiches (56a) des Kopfteils (56) entsprechen, wobei im Bodenbereich der Bohrung (72) zusätzlich eine außermittige Bohrung (73) vorgesehen ist, welche der Aufnahme des exzentrischen Stiftes (60) des Kopfteils (56) dient, und daß der Schlüssel (70) zusätzlich in seinem umfangsbereich Aussparungen (74,74a) besitzt, welche in Berührung mit den sichtbaren Bereichen der Zylinderstifte (59) gelangen, so daß bei Aufbringung eines vertikalen Druckes die Druckfedern (55) zusammengedrückt sind, und die Berührflächen zwischen den beiden Sätzen von Zylinderstiften (53,59) in die Verbindungsebene (P) zwischen den Ring (51) und dem Kopfteil (56) gelangen, um bei einer Drehung des Schlüssels (70) eine Drehung der Welle (16) und damit eine Verschwenkung des Schwenkhebels (5) zu gestatten.

12. Absperrpfosten nach Anspruch 10 oder 11,
dadurch **gekennzeichnet,** daß die Aussparungen (74,74a) rechteckförmig ausgebildet sind und entsprechend den Längen der Zylinderstifte (53,59) unterschiedliche Höhen aufweisen, wobei diese Aussparungen (74, 74a) die jeweiligen Zylinderstifte umgeben.

## Claims

1. Independant post varying in height comprising a vertically movable system (40), to which a post (41) is fixed, and cooperating with a frame (1), fixed to a casing (2), the rising of which is provided by a mechanism (42) such as an actuator abutting against the bottom of the casing (2) and connected to said movable system (40), and further comprising, devices for locking and blocking said movable system (40) and the post (41) thereof in the upper or lower position, said devices being operated by a key (30/70) which cooperates with a keylock, characterized in that said locking device is composed of an assembly comprising a central tipper (5) and two locking levers (3/4) which are pivotally mounted on either side of said central tipper, said assembly being situated on one side of said movable system (40) and extending along the height of the frame (1), and in that the ends (5a/5b) of said tipper (5) are in contact with one of the ends (3a/4a) of each pivoting lever (3/4) and in that the other ends (3b/4b) of said levers (3/4) are actuated by springs (10/11) which rest on the frame (1) and which push said levers (3/4) back such that either lever (3/4) is caused to adopt the upper or lower locking position when the tipper (5) is in an inclined position communicated by operating said key (30/70), said levers (3/4) coming to be alternatively snap-engaged on said movable system (40) with a view to immobilizing the latter momentarily together with the post (41) in an upper or lower position.

2. Post according to claim 1, which movable system includes a circular plate (40₁) on which the post (41) is mounted and on which two supports (40₂) are equally mounted, said supports extending downwardly and comprising slide blocks which cooperate with slides (1₁/1₂) which are parallel to said supports and fixed to said casing (2), characterized in that said tipper (5)/levers (3/4) assembly is mounted inside a U-section (1₃) situated at 90° from said slides (1₁/1₂).

3. Post according to any one of claims 1 and 2, characterized in that the slides (1₁/1₂) are profiled sections of a U cross-section, the open portion of which is situated towards the movable system (40).

4. Post according to any one of claims 1 to 3, characterized in that said tipper (5)/levers (3/4) assembly is mounted inside one of said U-shaped slides (1₁).

5. Post according to any one of claims 1 to 4, characterized in that said springs (10/11) are compression springs, each one being partly engaged, on the one hand, in a socket (12/13) of said U-section (1₁/1₃) and, on the other hand, in a housing (3b/4b) reserved for one of the ends of the levers (3/4), the other ends of said levers comprising inclined faces (3a/4a) converging on an imaginary point situated towards the movable system (40), which inclined faces (3a/4a) of the levers cooperate with the ends of the tipper (5) which are provided with inclined faces (5a/5b), which faces thus converge towards the movable system (40) on one point situated on a line passing through the center of the axis (8) to which the tipper (5) is fixed and perpendicular thereto, such that one of the levers (3/4) is placed in the locking position simultaneously to the pivoting of the tipper (5), in either direction and under the action of the springs (10/11) while the other lever is placed in the retracting position inside the profiled section (1₃).

6. Post according to any one of claims 1 to 5, of which the pivoting of the tipper (5) in either direction is controlled by a key (30/70), characterized in that said key cooperates with a keylock (24/50) which is situated (30/70) on the upper part of the profiled section (1₁/1₃) in which is mounted the tipper (5)/levers (3/4) assembly, said keylock (24/50) is fixed to the end of an axis (15/16) mounted so as to rotate on bearings (20/23) which are fixed to said profiled section (1₁/1₃), which axis comprises, on its other end, a cylinder (17) including an offset pin (18) which is engaged inside a cavity (14a) reserved for the free end of an arm (14) fixed to the axis (8) of the tipper (5).

7. Post according to claim 6, characterized in that said cavity (14a) is in the shape of a rectangular cross-section and in that said pin (18) comprises at its end a spherical runner (19) which cooperates with said cavity (14a).

8. Post according to any one of claims 1 to 7, characterized in that the profiled section (1₁/1₃) comprises, on its upper part, a board (25) for immobilizing the key (30/70), which board extends towards the keylock (24) outside of the profiled section (1₁/1₃) and in that the key (30/70) comprises a peripheral groove (31/75) and below the latter, a flat (30a/76) enabling the insertion of the key (30/70) inside the keylock (24/50), which key escapes the hold of said board (25) during this operation and which board is then placed inside the groove (31/75) once the key has been operated in rotation in order to act upon the tipper (5)/levers (3/4) assembly, with a view to locking both the movable system (40) and the post (41) in a retracted position.

9. Post according to any one of claims 1 to 8, characterized in that the keylock (50) is fixed to the upper end of the axis (16) and comprises a cylindrical body (62) mounted so as to pivot inside a ring (51) which is fixed to said profiled section (1₁/1₃), which body is extended by a portion of a shaft (65) force-fitted into a head (56), comprising at its upper part, an offset pin (60) and in that said fixed ring (51) and said head (56) comprise in their periphery bores (53/58) situated on a circle of equal diameter, in which bores are disposed spindles (54/59): a first series of spindles (54) placed inside the bores (53) of the fixed ring and resting on springs (55) disposed at the bottom of the bores (53), and which tend to push the spindles (54) back into the bores (58) of the head (56), through the connecting plane (P) of the ring (51) and of the head (56), and a second series of spindles (59) disposed inside the bores (58) of said head and brought into contact with said spindles (53), said spindles (59) emerging from the periphery of the head (56).

10. Post according to claim 9, characterized in that the spindles (58) of the head (56) are partially blind in (56b) such that the spindles (59) rest at the bottom (56b) of the bores (58) under the action of the spindles (53) which are pushed back by the springs (55).

11. Post according to any one of claims 1 to 10, characterized in that said key (70) comprises a bore (72) whose diameter and depth are substantially equal to the diameter and height of the cylindrical portion (56a) of the head (56), and at which bottom of the bore (72) a cylindrical offset housing (73) is reserved which is capable of receiving the offset pin (60) of the head (56), said key further comprising in its periphery notches (74/74a) capable of coming into contact with the visible spindles (59) so as to push them back by slightly putting a vertical pressure thereon and to compress said springs (55) in order to put the faces in contact with all the spindles (53/59) of said series of spindles in the connecting plane of the ring (51) and of the head (56) and to obtain, by operating the key (70), the rotation of the axis (16) which controls the pivoting of the tipper (5).

12. Post according to any one of claims 10 to 11, characterized in that said notches (74/74a) have a rectangular contour and different heights, as a function of the length of said spindles (53/59) and closely surround the spindles which are cylindrical in shape.
